# EUROPÄISCHE PATENTSCHRIFT

(11) **EP 0 283 433 B1**
(45) Veröffentlichungstag und Bekanntmachung des Hinweises auf die Patenterteilung: **09.10.1991**
(21) Anmeldenummer: 88810102.9
(22) Anmeldetag: 22.02.1988
(51) Int. Cl.: A47C 19/20

(54) **Notliegen-Anlage**
Emergency bed system
Agencement de lits de secours

(30) Priorität: 12.03.1987 CH 932/87
(43) Veröffentlichungstag der Anmeldung: 21.09.1988
(73) Patentinhaber: WISTHO AG, CH-6312 Steinhausen (CH)
(72) Erfinder: Wirth-Sutter, Hans, CH-8762 Schwanden (CH); Wirth-Zingg, Hans, CH-8762 Schwanden (CH)
(74) Vertreter: Hepp, Dieter

(56) Entgegenhaltungen:
- CH-A- 633 603
- CH-A- 644 174
- DE-U- 8 620 166
- FR-A- 1 271 214
- GB-A- 8 427
- GB-A- 2 113 084

## Beschreibung

Die Erfindung bezieht sich auf eine Notliegen-Anlage gemäss dem Oberbegriff von Anspruch 1. Derartige Anlagen, auch Zivilschutzliegen oder Luftschutzliegen genannt, werden dazu benötigt, in Luftschutzbunkern möglichst einfach und schnell eine Anzahl Notschlafstellen zu errichten. Da die Luftschutzbunker in Friedenszeiten als Vorrats- oder Kellerräume dienen, sind die Notliegen-Anlagen in der Regel zerlegt, um auf kleinstem Raum gelagert werden zu können, oder sie dienen als Trennwände zur Unterteilung des Schutzraumes in Kellerabteile. Der Zusammenbau erfolgt erst im Kriegs- bzw. im Katastrophenfall.

Durch die CH-A-633603 ist eine versetzbare Trennwand für Gemeinschaftsräume bekannt geworden, die aus gleich ausgebildeten Wandelementen gebildet ist. Jedes Wandelement hat einen starren, rechteckigen Rahmen, in dem ein als Liegefläche ausgebildetes Füllelement herausnehmbar gehaltert ist. Die Füllelemente können horizontal zwischen zwei parallel zueinander angeordneten Rahmen befestigt werden.

In der CH-A-644174 ist eine gattungsmässig vergleichbare Vorrichtung zur Unterteilung von Luftschutzkellern in Kellerabteile beschrieben. Hier werden die als Liegeroste ausgebildeten Wandelemente direkt als Stützen für die Notliegenanlage verwendet. Dies ist allerdings sehr aufwendig und ergibt nur relativ schlecht zugängliche Liegebetten.

Ein Nachteil bekannter Anlagen besteht darin, dass für den Zusammenbau Werkzeuge und Verbindungsmittel wie z.B. Hammer, Schraubenschlüssel, Nägel, Schrauben oder Keile erforderlich sind. Der Zusammenbau erfordert daher einen gewissen Zeitaufwand und ein minimales Mass an technischen Kenntnissen. Fehlen die entsprechenden Verbindungsmittel oder Werkzeuge, so ist eine stabile Konstruktion nicht möglich. Ausserdem ist eine ausreichende Seitenstabilität der Liegestellen nur durch Verschrauben erreichbar.

Wie z.B. aus der GB-A-8427 ersichtlich ist, war es schon seit langem bekannt, Liegestellen in Schiffen usw. durch Einrastvorrichtungen lösbar an vertikalen Pfosten zu befestigen. Im Bereich der traditionell aus Holz gefertigten Notliegenanlagen wurden vergleichbare Lösungen aber nicht realisiert.

Es ist daher eine Aufgabe der Erfindung, eine Notliegenanlage der eingangs genannten Art zu schaffen, welche schnell und ohne Verwendung von Werkzeugen zusammenbaubar ist und deren Einzelteile ausserdem vielseitige Verwendungszwecke haben. Diese Aufgabe wird erfindungsgemäss mit einer Notliegenanlage gelöst, welche die Merkmale von Anspruch 1 aufweist. Die Rastvorrichtungen an den Ecken der Liegeflächen erlauben eine Befestigung an den Stützpfosten ohne Werkzeug. Da die Liegeflächen nicht nur horizontal, sondern auch vertikal in die Stützpfosten einrastbar sind, können die Liegeflächen nicht nur als Lagerregale, sondern auch noch für den Bau von Trennwänden eingesetzt werden. Für den Aufbau der Anlage müssen lediglich die Liegeflächen ausgerastet und die Stützpfosten versetzt werden. Ersichtlicherweise ist dies innert sehr kurzer Zeit möglich. Die Einrichtungskosten für den Luftschutzkeller können erheblich gesenkt werden, da keine unnötigen Bestandteile gelagert werden müssen.

Mit den einrastbaren Bolzen wird eine sichere Verbindung zwischen Liegeflächen und Stützpfosten erreicht. Das Eigengewicht der Liegeflächen genügt bei dieser Konstruktion für eine sichere Verbindung, so dass in der Regel zusätzliche Sicherungselemente wie z.B. Splinte oder dergleichen nicht erforderlich sind. Bei extremen Schockbelastungen können jedoch Sicherungselemente leicht angebracht werden. Die Aufnahmeelemente können versenkte Büchsen oder Einhängeplatten mit Oeffnungen zur Aufnahme der Bolzenköpfe sein.

Es wird ausserdem eine besonders steife Konstruktion erreicht. Bereits eine einzelne Liegefläche und vier Pfosten bilden auf diese Weise eine stabile Einheit, ohne dass Diagonalverstrebungen erforderlich wären. Bei zwei oder drei übereinander angeordneten Liegeflächen wird die Stabilität entsprechend erhöht.

Eine besonders preiswerte und leichte Bauweise ergibt sich, wenn die Liegeflächen einen Holzrahmen aufweisen und wenn die Rastvorrichtungen ein eine Ecke des Holzrahmens übergreifendes Winkelprofil aufweisen. Dieses Winkelprofil kann zudem zur Erhöhung der Stabilität des Rahmens dienen.

Weitere Vorteile und Einzelmerkmale der Erfindung ergeben sich aus der nachfolgenden Beschreibung und aus den Zeichnungen. Verschiedene Ausführungsbeispiele sind in den Zeichnungen dargestellt und werden nachstehend genauer beschrieben. Es zeigen:

- Figur 1: die Seitenansicht einer Anlage mit drei Liegeflächen und vier Pfosten,
- Figur 2: eine Draufsicht auf die Anlage gemäss Figur 1,
- Figur 3: die Bestandteile der Anlage gemäss Figur 1 als aufgebaute Trennwand,
- Figur 4: eine Draufsicht auf die Trennwand gemäss Figur 3,
- Figur 5: eine teilweise geschnittene Seitenansicht einer Rastvorrichtung mit Büchsen als Aufnahmeelemente,
- Figur 6: eine Draufsicht auf die Rastvorrichtung gemäss Figur 5,
- Figuren 7 bis 9: verschiedene Anschlussmöglichkeiten der Liegeflächen,
- Figur 10: ein abgewandeltes Ausführungsbeispiel einer Rastvorrichtung,
- Figur 11: eine teilweise geschnittene Seitenansicht einer weiteren Rastvorrichtung mit Einhängeplatten als Aufnahmeelemente,
- Figur 12: eine Draufsicht auf die Rastvorrichtung gemäss Figur 11, und
- Figur 13: eine Sitzbankgruppe in perspektivischer Darstellung mit einer Liegefläche.

Wie aus den Figuren 1 und 2 ersichtlich ist, besteht eine Notliegen-Anlage aus den vier Stützpfosten 1 und drei übereinander angeordneten Liegeflächen 2. Die Stützpfosten können längs- oder stirnseitig angeordnet sein, wie in Figur 2 angedeutet ist. Stützpfosten und Liegeflächen sind aus Holz gefertigt, wobei die Liegeflächen aus einem Holzrahmen 7 und einzelnen Latten 16 bestehen. Selbstverständlich könnte die Konstruktion auch aus einem anderen Werkstoff mit genügender Stabilität gefertigt sein. Anstelle eines Lattenrostes könnte die Liegefläche auch aus einem Brett oder einem Gitter bestehen. Die einzelnen Liegeflächen sind mit Hilfe der Rastvorrichtungen 3 auf nachstehend noch genauer beschriebene Art und Weise in die Stützpfosten 1 eingerastet.

Aus den Liegeflächen und Stützpfosten der Anlage gemäss den Figuren 1 und 2 lässt sich eine Trennwand gemäss den Figuren 3 und 4 aufbauren. Zu diesem Zweck werden die einzelnen Stützpfosten 1 in den entsprechenden Abständen in einer Reihe aufgebaut. Zur Erhöhung der Stabilität der Trennwand können einzelne der Stützpfosten mit Deckenspannern 17 zwischen dem Boden 19 und der Decke 18 verspannt werden. Derartige Deckenspanner sind bereits bei Bücherregalen und konventionellen Trennwänden bekannt. Da die Rastvorrichtungen 3 in zwei Lagen in die Stützpfosten 1 einrastbar sind, lassen sich die Liegeflächen 2 als Wandelemente auf die gleiche Weise in die Stützpfosten einrasten wie bei der Konstruktion der Notliegen-Anlage. Da die Liegeflächen 2 auf wenigstens drei Seiten an einen Stützpfosten anschliessbar sind, kann eine Trennwand auch in einem rechten Winkel aufgebaut werden, wie aus Figur 4 ersichtlich ist. Um die Trennwand den räumlichen Gegebenheiten anzupassen, ist es eventuell erforderlich, Zwischenstücke 23 einzubauen, welche jedoch gleich konstruiert sind wie die Liegeflächen 2. An den Stützpfosten lässt sich ohne weiteres auch eine Türe 24 anschlagen. Zur Sicherung der in die Stützpfosten eingerasteten Liegeflächen 2 bzw. Zwischenstücke 23 dient eine Schutzlatte 25, welche z.B. nur von der Rückseite der Trennwand her lösbar ist. Selbstverständlich können auch vertikale und horizontale Liegeflächen 2 kombiniert werden, so dass z.B. zwischen zwei Trennwänden ein Lagerregal aufgebaut werden kann. Ersichtlicherweise kann ein Luftschutzkeller derart auf einfachste Weise zweckmässig unterteilt werden, wobei die Aufbauten im Bedarfsfall jederzeit umgestellt werden können.

Funktion und Aufbau einer Rastvorrichtung werden nachstehend anhand der Figuren 5 und 6 genauer erläutert. Im Ausführungsbeispiel besteht die Rastvorrichtung aus einem Winkelprofil 8, das eine Ecke des Holzrahmens 7 übergreift. Die Seitenschenkel des Rahmens 7 können z.B. auf Gehrung geschnitten und verleimt sein. Auf der Winkelhalbierenden des Winkelprofils 8 ist ein Gewindebolzen 9 angeordnet, der den Holzrahmen 7 durchdringt. Auf der Innenseite des Holzrahmens ist auf dem Gewindebolzen 9 eine Mutter 10 aufgeschraubt, mit deren Hilfe das Winkelprofil 8 gegen die Eckverbindung pressbar ist. Zur besseren Abstützung der Mutter 10 kann ein rechtwinkliges Pressstück 12 eingesetzt werden. Eine Unterlagsscheibe 11 dient zur besseren Verteilung der Kraft. Anstelle des Pressstückes 12 könnte der Rahmen aber auch eine entsprechende Anfräsung aufweisen, welche im rechten Winkel zum Gewindebolzen 9 verläuft. Mit Hilfe der Verschraubung hat das Winkelprofil 8 zusätzlich die Funktion, die Eckverbindung zu verstärken.

Damit die Last auf der Liegefläche 2 nicht nur vom Gewindebolzen 9 getragen wird, ist auf der Unterseite des Winkelprofils eine Auflagefläche 13 vorgesehen, die als dreieckige Platte ausgebildet ist. Der Holzrahmen 7 ruht somit auch noch auf dieser Auflagefläche 13.

Auf beiden Schenkeln des Winkelprofils 8 sind je zwei Bolzen 4 angeordnet, die im Abstand zur Oberfläche des Winkelprofils einen kreisförmigen Bolzenkopf 5 aufweisen. Die Achsen der Bolzen 4 liegen in der Draufsicht auf einer Geraden 21, welche im rechten Winkel zur Liegefäche verläuft. Diese Bolzen 4 sind mit ihren Bolzenköpfen auf an sich bekannte Weise in Büchsen 6 einrastbar, welche versenkt am Stützpfosten 1 angeordnet sind. Die Büchsen 6 weisen eine Einführöffnung 14 auf, deren Durchmesser etwas grösser ist als der Durchmesser der Bolzenköpfe 5. Jede Einführöffnung 14 mündet in ein nach unten gerichtetes Langloch 15, dessen Breite geringfügig grösser ist als der Durchmesser der Bolzen 4. Büchsen dieser Art sind bereits als Möbelbeschläge bekannt und gebräuchlich. Zum Ausrasten müssen die Bolzen 4 wieder so weit angehoben werden, bis der Bolzenkopf 5 aus der Einführöffnung 14 gezogen werden kann. Das Eigengewicht einer Liegefläche genügt für eine Stabile Verbindung, und zwar sowohl in horizontaler als auch in vertikaler Lage. Da auf einer Seite eines Winkelprofils 8 zwei Bolzen gleichzeitig in eine Büchse 14 einrasten, wird eine ausreichende Winkelstabilität erreicht, so dass zusätzliche Diagonalverstrebungen und dergleichen nicht erforderlich sind.

Die Winkelprofile 8 sind am Holzrahmen derart versetzt angeordnet, dass sie auf einer Seite etwas über den Holzrahmen hinausragen und so einen Stapelrand 20 bilden. Auf diese Weise können nicht gebrauchte Liegeflächen mühelos aufeinander gestapelt werden. Die Liegeflächen können auch verkehrt in die Stützpfosten 1 eingerastet werden, so dass die Latten 16 auf der Unterseite liegen. Der umlaufende Holzrahmen 7 bildet dann eine Seitenwand, so dass die Liegefläche zum Lagern von Obst, Kartoffeln usw. verwendet werden kann.

Wie aus den Figuren 7 bis 9 ersichtlich ist, kann die Notliegen-Anlage je nach den Raumverhältnissen auf verschiedene Weise kombiniert und aufgebaut werden. Figur 7 zeigt die parallele Anordnung der Liegeflächen 2 nebeneinander. Wie Figur 8 ziegt, können die Liegeflächen auch im Winkel aufgebaut werden, wobei ein Stützpfosten 1′ jeweils für zwei Liegeflächen als gemeinsame Stütze dient. Figur 9 zeigt die Anordnung der Liegeflächen hintereinander. Die Notliegen-Anlage kann durch verschiedene Zusatzbauteile ergänzt werden. So können beispielsweise auf den Lägsseiten der Holzrahmen 7 Seitengeländer aufgesteckt werden. An die Stützpfosten 1 können Leiten eingerastet werden, um das Besteigen der oberen Liegeflächen zu erleichtern. Eine derartige Leiter ist zweckmässigerweise mit der gleichen Rastvorrichtung versehen wie die Liegeflächen 2. Bie der Verwendung der Liegeflächen als Trennwände können schliesslich auch noch spezielle Beschlagteile vorgesehen sein, um eine einzelne Liegefläche als Türe zu verwenden. Anstelle der beschriebenen Rastvorrichtung werden in diesem Fall zwei Scharnierteile in den betreffenden Stützpfosten eingerastet.

Figur 10 zeigt ein abgewandeltes Ausführungsbeispiel einer Rastvorrichtung mit drei Bolzen 4 bzw. Bolzenköpfen 5, die untereinander ein gleichschenkliges Dreieck 22 bilden. Die Achsdistanz zwischen dem Bolzenkopf 5 und 5′ entspricht somit derjenigen zwischen dem Bolzenkopf 5 und 5˝. Bei dieser Anordnung hat die Rastvorrichtung auch beim Einrasten der Liegefläche in vertikaler Lage immer zwei Auflagepunkte. Die Stabilität der Trennwände kann dadurch erhöht werden.

Beim Ausführungsbeispiel gemäss den Figuren 11 und 12 ist das Winkelprofil 8 nur unwesentlich verändert. Es weist einen um 45° abgewinkelten Mittelabschnitt auf, der Gewindebolzen ist als Schraube ausgebildet und das Pressstück 12 dient direkt als Mutter. Der Holzrahmen 7 ist hier nur durch strichpunktierte Linien angedeutet.

Dagegen ist der Stützpfosten 1 anstelle von Büchsen mit Einhängeplatten 26 versehen. Diese sind mittels Senkholzschrauben 27 in einer durchgehenden Nut 28 befestigt. Die Bolzenköpfe 5 werden in die Einführöffnung 29 eingeführt und bis zum Anschlag in den Langlöchern 30 heruntergeschoben. Die Bolzenköpfe passen etwa formschlüssig in eine Ausnehmung 30 auf auf der Rückseite der Einhängeplatten.

Figur 13 zeigt den Aufbau einer Sitzbankgruppe mit einer Liegefläche 2 und mit zwei Stizflächen 32 mit ähnlicher oder gleicher Bauweise. Selbstverständlich sind hier die Stützpfosten 1 speziell für diesen Zweck hergestellt. Sie sind jedoch mit den gleichen Aufnahmeelementen versehen wie die Stützpfosten zum Bau der Notliegen.

## Patentansprüche

1. Notliegen-Anlage bestehend aus vertikalen Stützpfosten (1) und rechteckigen Liegeflächen (2), welche mittels Verbindungselementen sowohl in horizontaler Lage übereinander und/oder nebeneinander als auch in vertikaler Lage nebeneinander an den Stützpfosten fixierbar sind, dadurch gekennzeichnet, dass die Verbindungselemente an den Ecken der Liegeflächen angeordnete Rastvorrichtungen (3) sind, die Bolzen (4) mit einem Bolzenkopf (5) aufweisen, der in Aufnahmeelemente (6, 26) an den Stützpfosten (1) einrastbar ist, und dass jede Rastvorrichtung an jeder der beiden eine Ecke bildenden Seiten der Liegefläche wenigstens zwei Bolzen (4) aufweist, die auf einer quer zur Liegefläche verlaufenden Geraden (21) liegen.

2. Notliegen-Anlage nach Anspruch 1, dadurch gekennzeichnet, dass die Aufnahmeelemente im Stützpfosten (1) versenkte Büchsen (6) sind.

3. Notliegen-Anlage nach Anspruch 1, dadurch gekennzeichnet, dass die Aufnahmeelemente Einhängeplatten (26) mit Oeffnungen zur Aufnahme der Bolzenköpfe sind.

4. Notliegen-Anlage nach einem der Ansprüche 1 bis 4, dadurch gekennzeichnet, dass die Liegeflächen (2) einen Holzrahmen (7) aufweisen, und dass die Rastvorrichtungen (3) ein eine Ecke des Holzrahmens übergreifendes Winkelprofil (8) aufweisen.

5. Notliegen-Anlage nach Anspruch 4, dadurch gekennzeichnet, dass jedes Winkelprofil (8) einen Gewindebolzen (9) aufweist, der auf der Winkelhalbierenden angeordnet ist und der den Rahmen (7) durchdringt, wobei das Winkelprofil mit einer Mutter (10) gegen die Rahmenschenkel pressbar ist.

6. Notliegen-Anlage nach Anspruch 4 oder 5, dadurch gekennzeichnet, dass jedes Winkelprofil (8) derart versetzt an der Rahmenecke befestigt ist, dass es die Rahmenunterseite zur Bildung eines Stapelrandes (20) überragt.

7. Notliegen-Anlage nach einem der Ansprüche 1 bis 6, dadurch gekennzeichnet, dass jede Rastvorrichtung (3) an jeder der beiden eine Ecke bildenden Seiten der Liegefläche drei Bolzen aufweist, die untereinander ein gleichschenkliges Dreieck (22) bilden, dessen einer Schenkel parallel zur Liegefläche und dessen anderer Schenkel parallel zum Stützpfosten verläuft.

## Claims

1. Emergency bunk installation comprising vertical support posts (1) and rectangular lying surfaces (2) which are able to be fixed to the support posts by means of connection elements, not only one above the other and/or next to one another in the horizontal position but also next to one another in the vertical position, characterized in that the connection elements are snap-in locking devices (3) arranged on the corners of the lying surfaces which exhibit studs (4) with a stud head (5) which is able to be engaged with the receiving elements (6, 26) on the support posts (1), and that each snap-in locking device exhibits, on each of the two sides which form a corner of the lying surface, at least two studs (4) which lie on a straight line (21) running at rightangles to the lying surface.

2. Emergency bunk installation according to Claim 1, characterized in that the receiving elements are recessed sleeves (6) in the support post (1).

3. Emergency bunk installation according to Claim 1, characterized in that the receiving elements are coupling plates (26) with openings to accept the stud heads.

4. Emergency bunk installation according to one of the claims 1 to 4, characterized in that the lying surfaces (2) exhibit a wooden frame (7) and that the snap-in locking devices (3) exhibit an angle profile (8) which overlaps a corner of the wooden frame.

5. Emergency bunk installation according to Claim 4, characterized in that each angle profile (8) exhibits a threaded rod (9) which is arranged to bisect the corner angle and which penetrates the frame, whereby the angle profile is able to be pressed against the frame piece.

6. Emergency bunk installation according to claims 4 or 5, characterized in that each angle profile (8) is attached to the frame corner, offset in such a way that it protrudes over the under side of the frame to form a stacking edge (20).

7. Emergency bunk installation according to one of the claims 1 to 6, characterized in that each snap-in locking device (3), on each of two sides of the lying surface which form a corner, exhibits three studs which, in relation to one another, form an isosceles triangle (22), one side of which runs parallel to the lying surface and the other side of which runs parallel to the supporting post.

## Revendications

1. Installation de couchettes de secours comportant des montants de support verticaux (1) et des surfaces de couchage rectangulaires (2) qui peuvent être fixées aux montants de support au moyen d'éléments de liaison en étant aussi bien superposées et/ou juxtaposées dans une position horizontale que juxtaposées dans une position verticale, caractérisée en ce que les éléments de liaison sont des dispositifs d'emboîtement (3) disposés au niveau des angles des surfaces de couchage, comportant des boulons (4) munis d'une tête de boulon (5) apte à être emboîtée dans des éléments de réception (6, 26) prévus au niveau des montants de support (1), et en ce que chaque dispositif d'emboîtement présente, au niveau des deux côtés respectifs de la surface de couchage qui définissent un angle, au moins deux boulons (4) disposés sur une ligne droite (21) qui s'étend transversalement à la surface de couchage.

2. Installation de couchettes de secours selon la revendication 1, caractérisée en ce que les éléments de réception sont des douilles (6) encastrées dans le montant de support (1).

3. Installation de couchettes de secours selon la revendication 1, caractérisée en ce que les éléments de réception sont des plaques d'accrochage (26) comportant des orifices destinés à recevoir les têtes de boulons.

4. Installation de couchettes de secours selon l'une des revendications 1 à 3, caractérisée en ce que les surfaces de couchage (2) comportent un cadre en bois (7), et en ce que les dispositifs d'emboîtement (3) comportent une cornière (8) qui recouvre un angle du cadre en bois (7).

5. Installation de couchettes de secours selon la revendication 4, caractérisée en ce que chaque cornière (8) comporte une tige filetée (9) disposée sur sa bissectrice et traversant le cadre (7), la cornière pouvant ainsi être pressée contre les côtés du cadre au moyen d'un écrou (10).

6. Installation de couchettes de secours selon la revendication 4 ou 5, caractérisée en ce que chaque cornière (8) est fixée à l'angle du cadre en étant décalée de façon à dépasser en hauteur de la face inférieure du cadre, en vue de définir un bord d'empilage (20).

7. Installation de couchettes de secours selon l'une des revendications 1 à 6, caractérisée en ce que chaque dispositif d'emboîtement (3) présente, au niveau des deux côtés respectifs de la surface de couchage qui définissent un angle, trois boulons formant entre eux un triangle isocèle (22) dont un côté s'étend parallèlement à la surface de couchage et dont l'autre côté s'étend parallèlement au montant de support.
